# EUROPÄISCHE PATENTSCHRIFT

(11) **EP 0 157 251 B1**
(45) Veröffentlichungstag und Bekanntmachung des Hinweises auf die Patenterteilung: **08.06.1988**
(21) Anmeldenummer: 85102942.1
(22) Anmeldetag: 14.03.1985
(51) Int. Cl.: F24C 15/20

(54) **Dunstabzugshaube**
Smoke evacuating hood
Hotte d'évacuation de fumée

(30) Priorität: 23.03.1984 DE 3410749
(43) Veröffentlichungstag der Anmeldung: 09.10.1985
(73) Patentinhaber: Licentia Patent-Verwaltungs-GmbH, 60596 Frankfurt (DE)
(72) Erfinder: Keppel, Heinrich, Dipl.-Ing., D-8501 Eckental (DE)
(74) Vertreter: Vogl, Leo, Dipl.-Ing.

(56) Entgegenhaltungen:
- DE-U- 7 811 284
- FR-A- 2 317 020
- FR-A- 2 397 239
- US-A- 3 834 295

## Beschreibung

Die Erfindung betrifft eine Dunstabzugshaube nach dem Oberbegriff des Patentanspruches.

Eine Dunstabzugshaube dieser Art ist aus dem DE-U-78 11 284 bekannt. Bei dieser Dunstabzugshaube ist der Gleitlagerkörper für das bremsende Führen der Seitenwangen gabelförmig ausgebildet. Das untere Gabelstück ist an der Gehäuseseitenwand festgeschraubt, während das obere Gabelstück, an dem die Seitenwange mit ihrem Rand entlanggleitet, frei federn kann. Mittels eines durch die Gehäuseseitenwand hindurchgeführten Bolzens, der am Ende mit einem zwischen die beiden Gabelstücke eingreifenden exzentrischen Zapfen versehen ist, kann das obere, federnde Gabelstück gespannt oder entspannt und damit mehr oder weniger von unten zur Anlage an den Rand der Seitenwange gebracht bzw. gegen diese angedrückt werden. Dadurch wird die Schwenkbewegung der mit den beiden Seitenwangen verbundenen Frontplatte infolge Veränderlichkeit der Reibungskräfte zwischen dem Rand der Seitenwange und oberen Gabelstück mehr oder weniger stark abgebremst. Da bei diesem Gleitlagerkörper die Seitenwange über einen Vorsprung unmittelbar gegen die Gehäuseseitenwand der Dunstabzugshaube gedrückt wird, gleitet bei jeder Schwenkbewegung die Seitenwange an der Gehäuseseitenwand entlang. Durch die dabei entstehende Reibung wird die Oberfläche der Gehäuseseitenwand stark in Mitleidenschaft gezogen und damit im Laufe der Zeit auch erheblich beschädigt. Des weiteren erfordert dieser Gleitlagerkörper einen erheblichen Aufwand in der Herstellung und vor allem in der Montage.

Weiterhin ist eine Dunstabzugshaube aus der DE-A-30 33 017 bekannt. Bei dieser Dunstabzugshaube ist das Schwenklager (Steuerbahn) für die Seitenwangen in den aus Kunststoff bestehenden Gehäuse-Seitenwänden aus angeformten bogenförmigen Rippenpaaren gebildet, die über die innere Grundfläche der Gehäuse-Seitenwände abstehen und einseitig offene Kanäle (Steuer- oder Führungsbahnen) zur Aufnahme und damit Führung des am unteren Rand der Seitenwangen vorgesehenen Eingriffelementes darstellen. Im Bereich der Steuerbahn für die Seitenwangen ist ein separater Bremsklotz angeordnet, dessen relative Lage zum Eingriffelement hin durch eine Schraube einstellbar und damit variierbar ist. Für die Herstellung der mit offenen Kanälen (Steuer-oder Führungsbahnen) versehenen Gehäuse-Seitenwände sind besondere und damit teuere Werkzeuge erforderlich. Auch die Herstellung des separaten Bremsklotzes erfordert ein eigenes Werkzeug und eine spezielle Ausbildung des betreffenden Kanals (Steuer oder Führungsbahn) damit der Bremsklotz auch gegen das Eingriffelement der Seitenwangen in Angriffs- bzw. Bremsposition gebracht werden kann.

Der Erfindung liegt die Aufgabe zugrunde, bei einer Dunstabzugshaube der in Rede stehenden Art die Gleitführung für die Seitenwangen in der Konstruktion zu vereinfachen und damit in der Herstellung kostengünstiger zu gestalten und darüberhinaus so materialsparend wie nur möglich auszubilden.

Die Lösung dieser Aufgabe gemäß der Erfindung ist dem kennzeichnenden Teil des Patentanspruches zu entnehmen.

Durch die vorgeschlagenen Maßnahmen wird mit geringen Mitteln (Aufwand) eine besonders funktionssichere und gleitfreundliche Führung und Bremssicherung für die Seitenwangen einer Dunstabzugshaube der genannten Art geschaffen.

Ein Ausführungsbeispiel der Erfindung ist in der beiliegenden Zeichnung dargestellt und wird anhand dieser nachfolgend näher beschrieben.

Es zeigen:
Fig. 1 eine Seitenansicht einer Dunstabzugshaube mit geschlossener Frontklappe,
Fig. 2 diese Dunstabzugshaube mit ausgeschwenkter Frontklappe,
Fig. 3 eine vergrößterte Darstellung des Gleitlagers für eine nur angedeutete Seitenwange der Dunstabzugshaube,
Fig. 4 das Gleitlager in einer Schnittdarstellung,
Fig. 5 eine Draufsicht auf das Gleitlager, wobei die Gehäuse-Seitenwand der Dunstabzugshaube und die angedeutete Seitenwange im Schnitt dargestellt sind.

Die in der Zeichnung dargestellte Dunstabzugshaube (1) besteht aus einem kastenförmigen Gehäuse (2), dessen Frontseite (3) offen ist und durch eine im oberen Bereich des Gehäuses verschwenkbar angelenkte Frontklappe (4) verschließbar ist. Die Frontklappe (4) besteht dabei zweckmäßig aus einer dem Küchenmöbel, dem sie zugeordnet wird, im Design angepaßte Platte. Die üblichen Bestandteile der Dunstabzugshaube, wie z. B. das elektromotorisch betriebene Gebläse, der Filter usw., sind nicht dargestellt. Die Frontklappe (4) besitzt rechtwinklig von ihrer Rückseite abstehende und sich parallel zu den Gehäuse-Seitenwänden (5) ins Innere des Gehäuses (2) erstreckende Seitenwangen (6), die annährend kreissegmentförmig ausgebildet sind. Der etwa bogenförmige untere Gleitrand (7) jeder der beiden Seitenwangen (6) ist in einem übergestülpten Gleitelement (Fig. 4) aus Kunststoff oder dergl. versehen. An der Außenfläche der beiden Gehäuse-Seitenwände (5) ist je ein Gleitlagerkörper (9) vorgesehen und mittels eines nicht dargestellten Schraublementes mit der Seitenwand (5) des Gehäuses (2) verspannt. Die Gleitlagerkörper (8) dienen zum bremsenden Verschwenken der - Seitenwangen (6), die in diesen mittels ihres Gleitrandes (7) geführt sind. Die beiden seitlichen Gleitlagerkörper (8) sind zweckmäßig aus einem separaten Kunststofformteil gebildet. Für den Gleitrand (7) der Seitenwange (6) ist im Gleitlagerkörper (8) eine entsprechende Führungsaufnahme (11) vorgesehen bzw. dort ausgebildet. Die einem Verstell-Schraubelement (9) zugewandte eine Führungswand (12) der Führungsaufnahme (11) ist lediglich über eine als Federscharnier (13) wirkende Materialschwächung (14) mit dem Gleitlagerkörper (8) verbunden. Damit ist die Führungswand (12) federnder Bestandteil des Gleitlagerkörpers (8). Das durch einen Befestigungssockel (15) des Gleitlagerkörpers (8) hindurchgreifende Verstell-Schraubelement (9) steht in Wirkverbindung mit dessen federnder Führungswand (12). Mit Eindrehen des Verstell-Schraubelementes (9) kann die relative Lage der federnden Führungswand (12) zum Gleitrand (7) der Seitenwange (6) verstellt und damit varriert werden, so daß die federnde Führungswand (12) mit Anpressen am Gleitrand (7) als Bremse für die Seitenwange (6) wirkt. Die Bremseinstellung der federnden Führungswand (12) wird dabei so vorgenommen, daß die Frontklappe (4) in jeder beliebigen Ausschwenkstellung arretiert ist.

Zweckmäßig ist am freien Ende des Gleitrandes (7) der Seitenwangen (6) eine Verdickung (16) angeformt, die beim Herausschwenken der Frontplatte (4) als Begrenzungsanschlag am Gleitlagerkörper (8) wirkt. Um ein und dieselbe Seitenwange (6) sowohl rechts als auch linksseitig einsetzen zu können, ist es vorteilhaft, die Anschlag-Verdickung (16) beidseitig des Gleitrandes (7) an der Seitenwange (6) vorzusehen.

## Patentansprüche

Dunstabzugshaube (1) mit einem kastenförmigen Gehäuse (2), das mit einer um seine frontseitige Oberkante hochschwenkbaren Frontplatte (4) ausgestattet ist, von deren Rückseite sich parallel zu den Gehäuse-Seitenwänden (5) zumindest annährend kreissegmentförmig Seitenwangen (6) ins Gehäuseinnere erstrecken, deren etwa bogenförmiger unterer Gleitrand (7) in einem an den Seitenwänden (5) des Gehäuses (5) mittels eines Schraubenelementes befestigten Gleitlagerkörper (8) bremsend geführt ist, und die Bremswirkung des Gleitlagerkörpers (8) durch ein Verstellelement (9) einstellbar ist, dadurch gekennzeichnet, daß im aus Kunststoff bestehenden Gleitlagerkörper (8) eine Führungsaufnahme (11) für den Gleitrand (7) der Seitenwange (6) gebildet ist, deren dem Verstell-Schraubelement (9) gegenüberliegende eine Führungswand (12) über eine als Federscharnier (13) wirkende Materialschwächung (14) mit dem Gleitlagerkörper (8) federnd verbunden ist und die relative Lage der federnden Führungswand (12) zum Gleitrand (7) der Seitenwange (6) durch das Schraübelement (9) einstellbar ist.

## Claims

Extraction hood (1) comprising a box-shaped casing (2) provided with a front plate (4) which can be swung upwards at its front upper edge and from the rear of which side pieces (6), which are at least approximately in the shape of a circular segment, extend parallel with the casing side walls (5) into the casing, the approximately curved lower edge (7) of which side pieces is guided with a braking action in a sliding bearing element (8) secured to the side walls (5) of the casing (2) by means of a screw element, with the braking action of the sliding bearing element (8) being adjustable by means of an adjusting component (9), characterised in that a guide seat (11) is formed in the plastic sliding bearing element (8) for the sliding edge (7) of the side piece (6), a guide wall (12), disposed opposite the adjusting screw component (9), of which guide seat is connected in a resilient manner to the sliding bearing element (8) by a weakened material part (14) acting as a spring hinge (13), and that the position of the resilient guide wall (12) in relation to the sliding edge (7) of the side piece (6) can be adjusted by the screw component (9).

## Revendications

Hotte d'évacuation de fumée (1) comportant une enveloppe (2) en forme de caisson équipée d'une plaque frontale (4) qui peut pivoter vers le haut autour de son bord frontal supérieur et à partir du côté arrière de laquelle s'étendent, parallèlement aux parois latérales (5) de l'enveloppe et à l'intérieur de cette enveloppe, des plaques latérales (6) qui ont sensiblement la forme de segments circulaires et dont le bord de glissement inférieur (7), sensiblement en forme d'arc, est guidé, de manière à assurer le freinage, dans un corps de palier à glissement (8), fixé aux parois latérales (5) de l'enveloppe (2) au moyen d'un élément à vis, l'action de freinage du corps de palier à glissement (8) pouvant être réglée par un élément de réglage (9), caractérisée en ce que le corps de palier à glissement (8), qui est en matière plastique, comporte un élément de réception et de guidage (11) du bord de glissement (7) de la plaque latérale (6) dont l'une des parois de guidage (12), située en face de l'élément de vissage et de réglage (9), est reliée élastiquement au corps de palier à glissement (8) par l'intermédiaire d'une partie amincie (14) agissant comme charnière élastique (13) et en ce que la position relative de la paroi de guidage élastique (12) par rapport au bord de glissement (7) de la plaque latérale (6) peut être réglée au - moyen de l'élément de vissage (9).
